# EUROPÄISCHE PATENTSCHRIFT

(11) **EP 0 738 821 B1**
(45) Veröffentlichungstag und Bekanntmachung des Hinweises auf die Patenterteilung: **19.02.2003**
(21) Anmeldenummer: 96105079.6
(22) Anmeldetag: 29.03.1996
(51) Int. Cl.: E06B 9/17, E06B 9/264

(54) **Aufnahmekasten zur Aufnahme eines Rolladenpanzers sowie eines Spring-, Lamellen- oder Raffrollos**
Housing for a roller shutter and a spring roller, venetian or roman blind
Caisson pour volet roulant et rouleau automatique, store vénitien ou rideau plissé

(30) Priorität: 12.04.1995 DE 19513925
(43) Veröffentlichungstag der Anmeldung: 23.10.1996
(73) Patentinhaber: Kömmerling Kunststoff GmbH, 66954 Pirmasens (DE)
(72) Erfinder: Denzer, Heinz, 67707 Schopp (DE)
(74) Vertreter: Vièl, Christof, Dipl.-Ing.

(56) Entgegenhaltungen:
- CH-A- 374 187
- CH-A- 430 140
- DE-A- 4 311 415
- FR-A- 2 151 223

## Beschreibung

Die vorliegende Erfindung betrifft einen Aufnahmekasten zur Aufnahme einer Rolladenpanzers sowie eines Spring-, Lamellen- oder Raffrollos zum Verdunkeln bzw. Verschatten eines Fensters oder dergleichen.

Das Anbringen einer Verdunkelungs- bzw. Verschattungsvorrichtung, insbesondere eines Spring-, Raff- oder Lamellenrollos, an der Rauminnenseite eines Fensters oder dergleichen hat zur Folge, daß in der Nähe der Fensteroberseite Platz durch geeignete Haltevorrichtungen, zum Beispiel für ein Springrollo, beansprucht wird bzw. ein nicht herabgelassenes Raff- oder Lamellenrollo die transparente Fensterfläche beeinträchtigt.

Üblicherweise werden zum Anbringen eines Springrollos Halterungen an den Seiten eines Fensters in der Nähe dessen oberer Begrenzung angeordnet, wobei diese Halterungen als Lagerung für eine Welle dienen, um die das Springrollo aufgewickelt werden kann.

Ein Nachteil dieser Anordnung ist, daß die Halterungen entweder am Fensterrahmen oder am daran angrenzenden Mauerwerk angebracht werden, was zur Folge hat, daß vom Fensterrahmen bzw. vom Mauerwerk hervorstehende Halterungselemente mit einer dazwischen angebrachten Welle den oberen Fensterbereich beeinträchtigen.

Soll zum Beispiel ein Lamellen- oder Raffrollo angebracht werden, so ist keine solche Anordnung bestehend aus Halterungen und Welle erforderlich. Ein Lamellen- bzw. Raffrollo beansprucht jedoch im nicht herabgelassenen Zustand, ebenso wie ein Springrollo, einen Raum an der Oberseite des Fensters, so daß die transparente Fensterfläche im allgemeinen reduziert wird.

Aus der CH 430 140 ist ein Zusatzrollo in Form einer Jalousie für eine ein Fenster abdeckende, aufrollbare Abschatteinrichtung bekannt, die im oberen Bereich des Fensters in einem Aufnahmekasten angeordnet ist. An der Unterseite des Aufnahmekastens ist rauminnenseitig eine separate Aufnahme für ein Zusatzrollo ausgebildet.

Die FR 2 151 223 B beschreibt einen Aufnahmekasten für die Antriebsmotoren eines rauminnenseitig angebrachten Faltrollos und einer raumaußenseitigen Jalousie. Sowohl das Faltrollo als auch die Jalousie sind in jeweils einer separaten, nach unten offenen Aufnahme untergebracht. Beide Aufnahmen sind versenkt in den Aufnahmekasten für die Antriebsmotoren angebracht.

Bei Rolläden mit außenseitig vor Fenstern herablaßbaren Rolladenpanzern ist die Anordnung eines Zusatzrollos in Form eines Insektengitters im Rolladenkasten bekannt. Solch ein aus der DE 94 13 520 U 1 bekanntes Zusatzrollo ist im Bereich eines Auslasses für den Rolladenpanzer unterhalb des Rolladenpanzers in der durch den Rolladenkasten gebildeten gemeinsamen Hohlkammer angeordnet und zwischen dem Rolladenpanzer und dem Fenster aus dem Rolladenkasten herablaßbar. Eine vergleichbare Anordnung eines als Insektenschutz dienenden Zusatzrollos in einem Rolladenkasten für einen Rolladenpanzer offenbart die DE 43 11 415 A1. Bei dieser Anordnung ist zur Abhaltung von Schmutz und Insekten im Bereich des Auslaufs des Zusatzrollos ein Bürstenstreifen angeordnet, der das Zusatzrollo beaufschlagt.

Der Erfindung liegt die Aufgabe zugrunde, eine Aufnahme für ein Spring-, Lamellen- oder Raffrollo einer Abschatteinrichtung zu schaffen, die eine einfache Wartbarkeit gewährleistet.

Diese Aufgabe wird erfindungsgemäß dadurch gelöst, daß der Rolladenpanzer außenseitig und das Spring-, Lamellen- oder Raffrollo innenseitig bezüglich der Scheibe des Fensters angeordnet ist, und daß die Aufnahme für das Spring-, Lamellen- oder Raffrollo in eine von dem Aufnahmekasten nach innen abnehmbare oder abschwenkbare Revisionsblende des Aufnahmekastens integriert ist.

In einer bevorzugten Ausführungsform ist die Aufnahme für das Spring-, Lamellen- oder Raffrollo gegenüber dem Aufnahmekasten abgeschlossen. Dadurch können keine Schmutzpartikel vom Rolladenpanzer, der den Wettereinflüssen ausgesetzt ist, auf das Spring-, Lamellen- oder Raffrollo, die an der Rauminnenseite eines Fensters angeordnet ist, gelangen. Desweiteren können Insekten, die von der Gebäudeaußenseite über einen Einlauftrichter des Rolladenpanzers in den Rolladenkasten gelangen, nicht über eine Öffnung der Aufnahme zur Führung der Verdunkelungsvorrichtung in den Wohnraum gelangen. Außerdem ist durch die bauliche Trennung der Aufnahme für die Verdunkelungs- oder Verschattungsvorrichtung vor der Aufnahme für den Rolladenpanzer eine bessere Wärmeisolierung des Rauminneren von der Außenseite vorhanden, da durch diese Anordnung keine kalte Luft von der Außenseite in den Raum gelangen kann.

Die Aufnahme für das Spring-, Lamellen- oder Raffrollo kann als Hohlkammerprofil oder als Schaumprofil ausgebildet sein.

Als Verdunkelungsvorrichtung kann ein Springrollo verwendet werden, wobei dann an der Unterseite der Aufnahme des Springrollos eine schlitzförmige Öffnung vorhanden ist, durch die das Springrollo geführt werden kann.

In einer alternativen Ausführungsform ist als Verdunkelungsvorrichtung ein Lamellenrollo vorgesehen, wobei sich dann an der Unterseite der Aufnahme eine größere Öffnung befindet als bei einem Springrollo, um das Lamellenrollo aus der Aufnahme herauszuführen.

Als weitere alternative Ausführungsform kann als Verdunkelungsvorrichtung ein Raffrollo verwendet werden, wobei dann, wie bei einem Lamellenrollo, eine größere Öffnung an der Unterseite der Aufnahme vorhanden ist.

Die Erfindung wird anhand einer bevorzugten Ausführungsform unter Bezugnahme auf die nachstehenden Zeichnungen im einzelnen erläutert:
- Fig. 1: zeigt einen vertikalen Schnitt durch eine erfindungsgemäße Anordnung einer Aufnahme für ein Springrollo, wobei die Revisionsblende durch ein Hohlkammerprofil gebildet wird.
- Fig. 2: zeigt einen vertikalen Schnitt durch eine erfindungsgemäße Anordnung einer Aufnahme für ein Lamellenrollo oder Raffrollo, wobei die Revisionsblende durch ein Schaumprofil gebildet wird;
- Fig. 3: zeigt einen vertikalen Schnitt durch eine erfindungsgemäße Anordnung einer Aufnahme für eine Verdunkelungsvorrichtung, wobei die in die Revisionsblende integrierte Aufnahme für ein Springrollo schwenkbar angeordnet ist und abgenommen werden kann.

Wie Fig. 1 zeigt, ist an der Unterseite eines Rolladenpanzerkastens 1 eine Revisionsblende 16 angeordnet, die ein Springrollo 12 aufnehmen kann. Das Springrollo 12 kann durch eine spaltförmige Öffnung 15 an der Unterseite der Revisionsblende 16 aus dieser herausgeführt werden. In die Revisionsblende 16, die durch ein Hohlkammerprofil gebildet wird, ist eine Aufnahme 7 für das Springrollo 12 integriert. Die Aufnahme 7 ist von zylinderförmiger Gestalt und erstreckt sich parallel zu einem Rolladenpanzerkasten 1 längs der Oberseite eines Fensters. An der Unterseite der der Rauminnenseite zugewandten Seitenwand des Rollladenpanzerkastens 1 befindet sich eine Ausnehmung 19, in die die Revisionsblende 16 hineinragt. In der Mitte des Rolladenpanzerkastens 1 ist eine Welle 17 angeordnet, auf der ein Rolladenpanzer 11 gelagert ist. Der Rolladenpanzer 11 kann über einen Einlauftrichter 13 aus dem Rolladenpanzerkasten 1 geführt werden, wobei eine Schiene 6 zur weiteren Führung des Rolladenpanzers 11 vorhanden ist. Der Einlauftrichter 13 ist zwischen einer Außenwand des Rolladenpanzerkastens 1 und einem Anschlußprofil 2 angeordnet. An der Unterseite des Einlauftrichters 13 ist die Schiene 6 angeordnet. Das Anschlußprofil 2 weist an der Unterseite ein Rastnut bzw. Rastrippe 8 auf, an der ein Fensterrahmenprofil 3 eingerastet werden kann. Das Fensterrahmenprofil 3 weist an der nach außen weisenden Seite einen Überschlag 4 auf. Auf der zur Rauminnenseite weisenden Seite des Fensterrahmenprofils 3 ist an dessen Oberseite eine Auflagevorrichtung 5 angeordnet, auf der die Revisionsblende 16 aufliegend gelagert ist. Die Revisionsblende 16 ist in Richtung der Rauminnenseite neben dem Anschlußprofil 2 angeordnet. Das Hohlkammerprofil der Revisionsblende 16 weist Stützstäbe 9 auf, die gegenüberliegende Wände der Revisionsblende 16 beabstanden. Die in die Revisionsblende 16 integrierte Aufnahme 7 ist so in dem Rolladenpanzerkasten 1 angeordnet, daß selbst bei aufgewickeltem Rolladenpanzer 11 keine Berührungspunkte der Revisionsblende 16 mit dem Rolladenpanzer 11 vorhanden sind. Die Aufnahme 7 befindet sich an der Unterseite des Rolladenpanzerkastens 1 und ist neben der der Rauminnenseite zugewandten Seitenwand des Rolladenpanzerkastens 1 angeordnet.

Wie Fig. 2 zeigt, kann die Revisionsblende 16 auch aus einem Schaumprofil 10 ausgebildet sein. Von der Revisionsblende 16 wird gemäß dieser Ausführungsform der Erfindung ein Lamellenrollo 18 aufgenommen. Dabei weist die Aufnahme 7 an der Unterseite eine Öffnung 20 auf, die größer als die Öffnung 15 der Aufnahme 7 des Springrollos 12 ist, um das Lamellenrollo 18 aus der Aufnahme 7 herauszuführen. Die Aufnahme 7 weist in diesem Ausführungsbeispiel im wesentlichen die Form eines nach unten offenen "U" auf. Im nicht herabgelassenen Zustand ragt das Lamellenrollo 18 nicht oder nur wenig aus der Öffnung 20 der Aufnahme 7 heraus. Alternativ zu dem Lamellenrollo 18 kann von dieser Anordnung auch ein Raffrollo (nicht gezeigt) aufgenommen werden.

Fig. 3 zeigt eine Aufnahme 7, die in einer Führung 14 aufgenommen ist. Die Führung 14 ist an der unteren Begrenzung der der Rauminnenseite zugewandten Seitenwand des Rolladenpanzerkastens 1 angeordnet. Die Aufnahme 7 ist in die abnehmbare Revisionsblende 16 integriert. Die Revisionsblende 16 ist zur Rauminnenseite hin schwenkbar. Die Führung 14 wird durch eine Vertiefung in der unteren Stirnfläche der Seitenwand des Rolladenkastens gebildet, in die die Revisionsblende 16 schräg von unten einführbar ist. Zum schrägen Einführen ist der einzuführende Vorsprung der Revisionsblende 16 zu seinem Ende hin etwas verjüngt. Nach dem Aufklappen der Revisionsblende 16 kann diese vom Rolladenpanzerkasten 1 abgenommen werden. Die Revisionsblende 16 kann mittels einer geeigneten Arretierungsvorrichtung 21, beispielsweise mittels einer Schraube, an dem Anschlußprofil 2 befestigt werden.

## Patentansprüche

1. Aufnahmekasten (1) zur Aufnahme einer Rolladenpanzers (11) sowie eines Spring-, Lamellen- oder Raffrollos (12,18) zum Verdunkeln bzw. Verschatten eines Fensters oder dergleichen, **dadurch gekennzeichnet, daß** der Rolladenpanzer (11) außenseitig und das Spring-, Lamellen- oder Raffrollo (12,18) innenseitig bezüglich der Scheibe des Fensters angeordnet ist, und daß eine Aufnahme (7) für das Spring-, Lamellen- oder Raffrollo (12,18) in eine von dem Aufnahmekasten (1) nach innen abnehmbare oder abschwenkbare Revisionsblende (16) des Aufnahmekastens (1) integriert ist.

2. Aufnahmekasten nach Anspruch 1, **dadurch gekennzeichnet, daß** die Aufnahme (7) gegenüber dem Aufnahmekasten (1) abgeschlossen ist.

3. Aufnahmekasten nach Anspruch 1 oder 2, **dadurch gekennzeichnet, daß** die Aufnahme (7) als Hohlkammerprofil oder als Schaumprofil (10) ausgebildet ist.

4. Aufnahmekasten nach einem der Ansprüche 1 bis 3, **dadurch gekennzeichnet, daß** die Aufnahme (7) an ihrer Unterseite eine schlitzförmige Öffnung (15) zur Durchführung des Spring-, Lamellen- oder Raffrollos (12,18) aufweist.

## Claims

1. A casing (1) for accommodating a roller shutter (11) and a spring, lamellar or pleated blind (12,18) for darkening or shading a window or the like, **characterised in that** the roller shutter (11) is disposed on the outside and the spring, lamellar or pleated blind (12,18) on the inside of the window pane, and that a receptacle (7) for the spring, lamellar or pleated blind (12,18) is integrated in a maintenance cover (16) of the casing (1); the cover (16) can be swung out or removed from the inside.

2. The casing of claim 1, **characterised in that** the receptacle (7) is closed off from the casing (1).

3. The casing of claim 1 or 2, **characterised in that** the receptacle (7) is engineered as a hollow profile or as a foamed profile (10).

4. The casing according to one of the claims 1 to 3, **characterised in that** the receptacle (7) has a slot-like opening (15) at the bottom through which the spring, lamellar or pleated blind (12,18) passes.

## Revendications

1. Caisson (1) pour recevoir un tablier de volet roulant (11) ainsi qu'un rouleau automatique, un store vénitien ou un rideau plissé (12,18) pour obscurcir ou ombrager une fenêtre ou un dispositif équivalent, **caractérisé en ce que le** tablier de volet roulant (11) est disposé à l'extérieur et le rouleau automatique, le store vénitien ou le rideau plissé (12,18) est disposé à l'intérieur par rapport à la vitre de la fenêtre, et **en ce qu'**un logement (7) pour le rouleau automatique, le store vénitien ou le rideau plissé (12,18) est intégré dans un couvercle de révision (16) du caisson (1) pouvant être démonté ou incliné vers l'intérieur du caisson (1).

2. Caisson selon la revendication 1, **caractérisé en ce que** le logement (7) est fermé par rapport au caisson (1).

3. Caisson selon la revendication 1 ou 2, **caractérisé en ce que le** logement (7) a la forme d'un profilé creux ou d'un profilé rempli de mousse (10).

4. Caisson selon l'une des revendications 1 à 3, **caractérisé en ce que** le logement (7) est muni sur sa face inférieure d'une ouverture en forme de fente (15) pour le passage du rouleau automatique, du store vénitien ou du rideau plissé (12,18).
